# EUROPÄISCHE PATENTSCHRIFT

(11) **EP 1 451 088 B1**
(45) Veröffentlichungstag und Bekanntmachung des Hinweises auf die Patenterteilung: **15.06.2005**
(21) Anmeldenummer: 02805252.0
(22) Anmeldetag: 02.12.2002
(51) Int. Cl.: B65H 45/16

(54) **RÄDERFALZAPPARAT**
FLYING TUCK FOLDING DEVICE
PLIEUSE A ENGRENAGES

(30) Priorität: 07.12.2001 DE 10160101
(43) Veröffentlichungstag der Anmeldung: 01.09.2004
(73) Patentinhaber: Koenig & Bauer Aktiengesellschaft, 97080 Würzburg (DE)
(72) Erfinder: JOOS, Wolfgang, 67346 Speyer (DE)
(86) Internationale Anmeldenummer: PCT/DE2002/004403
(87) Internationale Veröffentlichungsnummer: WO 2003/053832

(56) Entgegenhaltungen:
- DE-A- 3 741 990
- DE-A- 4 402 387
- GB-A- 225 306
- GB-A- 2 106 478
- US-A- 1 985 917

## Beschreibung

Die Erfindung betrifft einen Räderfalzapparat gemäß dem Oberbegriff des Anspruches 1.

Derartige Apparate werden in der Druckindustrie insbesondere im Zeitungsdruck, im Anschluss an eine Rollendruckmaschine eingesetzt, um eine kontinuierliche bedruckte Bahn in einzelne Produkte quer zu schneiden und die so erhaltenen Produkte quer zu falzen. Dabei werden die zu falzenden Einzelprodukte von einem Falzzylinder so an ein Paar von Falzwalzen abgegeben, dass ein Abschnitt des Produkts, in dem der Falz gebildet werden soll, in einen Spalt zwischen den gegensinnig rotierenden Falzwalzen trifft. Durch die Drehung der Falzwalzen wird das Produkt in den Spalt eingezogen und auf diese Weise gefalzt.

Die DE-PS 11 26 412 und die EP 0 222 152 B1 offenbaren Räderfalzapparate.

Die US 19 85 917 A beschreibt einen Räderfalzapparat, bei dem die Zahnräder zum Antrieb der Falzwalzen so dimensioniert werden können, dass entweder Schlupf oder Gleichlauf der Falzwalzen mit dem Falzzylinder erreichbar ist.

Die GB 225 306 A gibt den Hinweis, die Falzwalzen eines Räderfalzes ohne direkte Getriebeverbindung zum Falzzylinder anzutreiben.

Die GB 21 06 478 A und die DE 37 41 990 A1 zeigen Falzwalzen, die mittels Gelenkwellen angetrieben sind.

Durch die DE 44 02 387 A1 sind Falzwalzen bekannt, die durch einen Elektromotor angetrieben sind.

Der Erfindung liegt die Aufgabe zugrunde, einen Räderfalzapparat zu schaffen.

Die Aufgabe wird erfindungsgemäß durch die Merkmale des Anspruches 1 gelöst.

Räderfalzapparate werden im Gegensatz zu Klappenfalzapparaten vorzugsweise zur Verarbeitung relativ dicker Produkte eingesetzt, die in den Klappen eines Klappenfalzapparates nicht sicher gehalten werden können. Solche Produkte zu verarbeiten, ist mit einem Räderfalzapparat zwar möglich, doch ergeben sich auch hier technische Probleme aus der Notwendigkeit, Produkte in wechselnder, nicht vernachlässigbarer Dicke zu verarbeiten. Damit das zu verarbeitende Produkt am Eingang des Spalts zwischen den Falzwalzen von diesen zuverlässig erfasst, eingezogen und möglichst scharf gefalzt wird, müssen diese quer zur Spaltebene gegeneinander einstellbar sein, wobei die Falzwalzen so eingestellt werden müssen, dass die Produkte sicher in den Spalt der Falzwalzen übergeben werden und keine Falzmarkierungen am Produkt entstehen. Diese Notwendigkeit, dass die Falzwalzen verschiebbar sein müssen, führt zu Schwierigkeiten bei der öldichten Lagerung der Falzwalzen in den Seitenplatten eines Gestells des Falzapparats.

Mit der Erfindung kommen unterschiedliche Produkte wie Broadsheet oder Straight, gesammelt oder nichtgesammelt mit unterschiedlicher Dicke und somit auch unterschiedlichen Falzgeschwindigkeiten leicht verarbeitet werden. Die Umfangsgeschwindigkeit der Falzwalzen muss diesen Produktionsarten angepasst werden, damit die Produkte beim Eintauchen in den Spalt zwischen die Falzwalzen weder gestaucht werden und dadurch knittern, noch gezogen werden und damit Schrammspuren von den Falzwalzen davontragen.

Indem der Hilfsmotor mit unterschiedlichen Drehgeschwindigkeiten betrieben wird, können unterschiedliche Voreilungen der Falzwalzen gegenüber dem Zylinder eingestellt werden, ohne dass hierzu Änderungen am Getriebe vorgenommen werden müssen. Die Voreilung kann variiert werden, ohne dass hierfür der Falzapparat - und gegebenenfalls eine ihm vorgeordnete Druckmaschine - angehalten werden muss.

Zweckmäßigerweise ist dem Hilfsmotor eine Steuerschaltung zum Einstellen seiner Drehzahl, vorzugsweise zum stufenlosen Einstellen, zugeordnet.

Gemäß einer bevorzugten Ausgestaltung umfasst der Räderfalzapparat ferner ein Differentialgetriebe mit drei An- oder Abtriebsgliedern, von denen jeweils eines mit dem Zylinder, mit dem Hilfsmotor bzw. mit den Falzwalzen verbunden ist. Dieses Differentialgetriebe stellt eine Kopplung zwischen dem Zylinder und den Falzwalzen her, die es ermöglicht, letztere im wesentlichen über den Hauptantriebsmotor anzutreiben, der auch den Zylinder antreibt, und mit dem Hilfsmotor lediglich eine Korrektur der Geschwindigkeit der Falzwalzen in der Größenordnung von einigen Prozent zu bewirken.

Das Differentialgetriebe kann einfach und kompakt als Harmonic-Drive-Getriebe ausgeführt sein. In diesem Fall handelt es sich bei dem mit dem Hilfsmotor verbundenen Antriebsglied vorzugsweise um die zentrale Welle des Harmonic-Drive-Getriebes. Dies erlaubt es, einen Elektromotor mit Drehzahlen im Bereich von mehreren Hundert bis mehreren Tausend Umdrehungen pro Minute direkt als Hilfsmotor an das Differentialgetriebe anzuschließen, ohne dass ein zusätzliches Untersetzungsgetriebe erforderlich ist.

Die gegeneinander bewegbaren Falzwalzen sind vorzugsweise über Kardanwellen angetrieben; mit diesen ist es möglich, die Falzwalzen trotz ihrer Beweglichkeit gegeneinander gleichmäßig drehanzutreiben, ohne dass Probleme der Öldichtheit an den Lagern der Falzwalzen auftreten.

Ausführungsbeispiele der Erfindung sind in den Zeichnungen dargestellt und werden im folgenden näher geschrieben.

Es zeigen:
- Fig. 1: einen schematischen Schnitt durch einen Räderfalzapparat gemäß der vorliegenden Erfindung;
- Fig. 2: einen Schnitt durch das Differentialgetriebe des Räderfalzapparats;
- Fig. 3: eine schematische perspektivische Ansicht von Teilen des Getriebes des Falzapparats.

Der Falzapparat umfasst eine Mehrzahl von zwischen zwei seitlichen Gestellplatten gehaltenen Walzen und Zylindern, von denen die wichtigsten im Schnitt in Fig. 1 gezeigt sind. Ein von einem (nicht dargestellten) Falztrichter kommender Materialstrang 01 tritt von oben in den Falzapparat ein und wird auf einen Falzzylinder 02 geführt. Der Falzzylinder 02 wird mit der gleichen Umfangsgeschwindigkeit drehangetrieben wie ein Zylinder 04, z. B. Schneidzylinder 04, mit dem zusammen er einen Spalt 03 begrenzt. Beim Durchlaufen des Spalts 03 wird der Materialstrang 01 von einem Messer des Schneidzylinders 04 in einzelne Produkte zerteilt. Diese werden jeweils mit ihrer in Laufrichtung des Materialstrangs 01 vorderen Kante von Greifern (nicht dargestellt) des Falzzylinders 02 festgehalten und im Gegenuhrzeigersinn am Falzzylinder 02 weiter befördert.

Unterhalb des Falzzylinders 02 ist ein Paar Falzwalzen 06 gegeneinander horizontal verschiebbar angeordnet. Wenn sich die Mitte eines am Falzzylinder 02 nach dem Schneiden weiter beförderten Produktes über dem Spalt 07 zwischen den Falzwalzen 06 befindet, wird das Produkt durch ein aus dem Falzzylinder 02 ausfahrendes Messer (nicht dargestellt) abgestoßen und in den Spalt 07 eingeführt, in den es durch die Drehung der Falzwalzen 06 eingezogen und so mittig gefalzt wird. Unterhalb der Falzwalzen 06 ist ein Schaufelrad 08 so angeordnet, dass aus dem Spalt 07 austretende, gefalzte Produkte jeweils in Schaufeln des Schaufelrades 08 fallen und durch das rotierende Schaufelrad 08 auf eine Bandfördereinrichtung 09 ausgelegt werden.

Ein Hauptantriebsmotor 11 treibt über ein Zahnrad 12 und ein gezahntes Stirnrad 31 (siehe Fig. 3) des Schneidzylinders 04 dessen Drehbewegung an. Mit dem Stirnrad 31 des Schneidzylinders 04 kämmt auch ein Zahnrad des Falzzylinders 02, über das die Drehung des letzteren angetrieben wird. Über eine auf der Achse des Schneidzylinders 04 montierte Riemenscheibe 13 und einem Riemen 14 wird die Drehung des Schaufelrades 08 angetrieben.

Die Drehung der Falzwalzen 06 ist über ein Differentialgetriebe 16 mit drei An/Abtriebsgliedern angetrieben, das in Fig. 2 und 3 genauer dargestellt ist.

Das in Fig. 2 im Schnitt gezeigte Differentialgetriebe 16 ist ein sogenanntes Harmonic-Drive-Getriebe 16 oder HD-Getriebe 16.

Eine zentrale Welle 17 des HD-Getriebes 16 ist direkt an die Abtriebswelle eines Hilfsmotors 18 gekoppelt. Diese zentrale Welle 17 hat einen Abschnitt von elliptischem Querschnitt 19, auch als Rotor 19 bezeichnet, auf dem, getrennt durch entsprechend der Form des Rotors 19 elliptisch verformte Lager 20, z. B. Kugellager 20, ein flexibler, der Außenkontur der Kugellager 20 entsprechend verformter Ring 21 aufgezogen ist, der eine Außenverzahnung trägt. Dieser außen verzahnte Ring 21, auch als Flexspline bezeichnet, kämmt mit zwei axial nebeneinander angeordneten, innen verzahnten Hülsen 22; 23, die jeweils drehfest mit Zahnrädern, 24; 26 verbunden sind. Der elliptisch geformte Ring 21 kämmt mit den Innenverzahnungen der Hülsen 22; 23 jeweils an zwei gegenüberliegenden Stellen auf der längeren Achse der Ellipse, und seine Zähnezahl ist um eine kleine gerade Zahl niedriger als die der Hülsen 22; 23.

Wie in der perspektivischen Ansicht der Fig. 3 gezeigt, kämmt das von der Seitenplatte 27 des Gestells 27 abgelegene Zahnrad 24 mit einem ersten Antriebszahnrad 28 der Falzwalzen 06, das an der Seitenplatte 27 ortsfest drehbar gelagert ist, und das erste Antriebszahnrad 28 kämmt seinerseits mit einem zweiten Antriebszahnrad 29 der Falzwalzen 06. Die Zähnezahlen der Antriebszahnräder 28; 29 sind gleich, so dass beide mit gleicher Geschwindigkeit gegensinnig rotieren.

Das näher zur Seitenplatte 27 hin gelegene Zahnrad 26 des Differentialgetriebes 16 kämmt mit dem oben bereits erwähnten Stirnrad 31 des Schneidzylinders 04. Das Zahnrad 26 stellt somit ein erstes Antriebsglied des Differentialgetriebes 16 dar, und das Zahnrad 24 bildet ein Abtriebsglied.

Wenn die zentrale Welle 17 des Differentialgetriebes 16 nicht rotiert, überträgt sich eine vom Stirnrad 31 angetriebene Drehung des Zahnrades 26 auf den Ring 21, der dann mit einer Drehzahl rotiert, die um das Verhältnis der Zähnezahlen von Hülse 22 und Ring 21 größer als die des Zahnrades 24 ist. Eine entsprechende Übersetzung findet zwischen dem Ring 21 und der Hülse 23 statt, so dass, wenn die Zahnzahlen der Hülsen 22; 23 gleich sind, die Zahnräder 24; 26 mit gleicher Geschwindigkeit rotieren. Die Zahnzahlen des Stirnrades 31, der Zahnräder 26; 24 des Differentialgetriebes 16 und der Antriebszahnräder 28; 29 der Falzwalzen 06 sind so gewählt, dass sich in diesem Zustand, bei festgehaltener Welle 17, eine Voreilung der Falzwalzen 06 von ca. 14 % gegenüber dem Falzzylinder 02 ergibt.

Dem Hilfsmotor 18 ist eine nicht dargestellte Steuerschaltung zugeordnet, die ihn derart mit elektrischer Energie versorgt, dass er mit einer an dieser Steuerschaltung einstellbaren Geschwindigkeit vor- oder rückwärts rotiert. Derartige Steuerschaltungen sind bekannt und brauchen hier nicht im Detail beschrieben zu werden.

Die vom Hilfsmotor 18 angetriebene Drehung der Welle 17 überlagert sich mit der vom Stirnrad 31 angetriebenen Drehung additiv mit einem Untersetzungsverhältnis, das dem Verhältnis zwischen der Zähnezahl des Rings 21 und der Differenz der Zähnezahlen von Ring 21 und Hülse 22 oder 23 entspricht. Diese durch die Konstruktion des HD-Getriebes 16 bedingte Untersetzung erlaubt es, den Hilfsmotor 18 direkt, ohne Zwischenschaltung eines Untersetzungsgetriebes, an die Welle 17 zu koppeln und durch Variieren der Drehzahl des Hilfsmotors 18 in seinem gesamten nutzbaren Drehzahlbereich, der z. B. ± 3.500 U/min. umfassen kann, eine Korrektur der Drehgeschwindigkeit der Falzwalzen 06 in einer Größenordnung von z. B. nur ± 2 % bezogen auf ihre Geschwindigkeit bei stehender Welle 17 zu erreichen. D. h. die Voreilung ist in einem Intervall von 12 % bis 16 % einstellbar. Ein solches Korrekturintervall ist vollauf ausreichend, um die Geschwindigkeit der Falzwalzen 06 an die Verarbeitung unterschiedlich dicker Produkte anpassen zu können; innerhalb dieses Bereichs ist eine sehr exakte Regelung möglich.

Anstelle eines in zwei Drehrichtungen regelbar antreibaren Hilfsmotors 18 kann auch ein Hilfsmotor mit einer einzigen Drehrichtung eingesetzt werden; in diesem Fall ist die Übersetzung zwischen Schneidzylinder 04 und Falzwalzen 06 bei stehender Welle 17 jeweils so gewählt, dass eine Voreilung am unteren (oder oberen) Rand eines gewünschten Wertebereichs, also z. B. 12 % (oder 16%) resultiert, und eine Korrektur der Voreilung von bis zu +4 % (oder -4 %) wird durch entsprechende Einstellung der Drehzahl des Hilfsmotors erreicht.

Wie Fig. 3 zeigt, wird die Drehung der Antriebszahnräder 28; 29 an die Falzwalzen 06 jeweils über winkelausgleichende Kupplungen 32, z. B. Kardanwellen 32 übertragen. Diese umfassen jeweils zwei Gelenke 33; 34, z. B. Kardangelenke 33; 34 und eine Stange 36, die jeweils einen Kopf 37 der Kardangelenke 33, 34 miteinander verbindet. Der andere Kopf 38 des Gelenks 33 sitzt an einem Ende einer Welle, deren anderes Ende das Antriebszahnrad 28 bzw. 29 trägt und in einer Lagerbuchse 39 gehalten ist, die in nicht dargestellter Weise fest mit der Seitenplatte 27 verbunden ist.

Der zweite Kopf 38 des Kardangelenks 34 ist über eine Welle starr mit einer der Falzwalzen 06 verbunden. Diese Welle erstreckt sich durch eine erste Lagerbuchse 41, die zwischen dem Kardangelenk 34 und der Falzwalze 06 angeordnet ist, und eine zweite (nicht dargestellte) Lagerbuchse am gegenüberliegenden Ende der Falzwalze 06. Beide Lagerbuchsen sind quer zur Ebene des Spalts 07 zwischen den zwei Falzwalzen 06 verschiebbar, z. B. durch eine Schienenführung oder durch Montage an einem Schwenkarm.

Eine gewisse Bewegungsfreiheit der Falzwalzen 06 quer zur Ebene des Spalts 07 resultiert bereits aus einem Spiel der Köpfe 37; 38 in Längsrichtung. Die Bewegungsfreiheit lässt sich vergrößern, wenn die Stangen 36 jeweils einen teleskopisch ausziehbaren Aufbau haben, mit einer mit einem der Köpfe 37; 38 starr verbundenen äußeren Hülse und einem mit dem jeweils anderen Kopf 38 bzw. 37 starr verbundenen, in der Hülse drehfest und verschiebbar geführten Schaft.

Anstelle des Hilfsmotors 18 können beide Falzwalzen 06 mechanisch gekoppelt sein und über einen eigenen vom Hauptantrieb unabhängigen, insbesondere drehzahl- und/oder lagegeregelten Elektromotor angetrieben sein. Ebenso kann für jede Falzwalze 06 ein eigener drehzahl- und/oder lagegeregelter Elektromotor vorgesehen sein.

### Bezugszeichenliste

- 01: Materialstrang
- 02: Falzzylinder
- 03: Spalt
- 04: Zylinder, Schneidzylinder
- 05: -
- 06: Falzwalze
- 07: Spalt
- 08: Schaufelrad
- 09: Bandfördereinrichtung
- 10: -
- 11: Hauptantriebsmotor
- 12: Zahnrad
- 13: Riemenscheibe
- 14: Riemen
- 15: -
- 16: Differentialgetriebe, Harmonic-Drive-Getriebe, HD-Getriebe
- 17: Welle, zentral
- 18: Hilfsmotor
- 19: Querschnitt, Rotor
- 20: Lager, Kugellager
- 21: Ring
- 22: Hüls
- 23: Hülse
- 24: Zahnrad
- 25: -
- 26: Zahnrad
- 27: Gestell, Seitenplatte
- 28: Antriebszahnrad, erstes
- 29: Antriebszahnrad, zweites
- 30: -
- 31: Stirnrad
- 32: Kupplung, winkelausgleichend, Kardanwelle
- 33: Gelenk, Kardanwellengelenk
- 34: Gelenk, Kardanwellengelenk
- 35: -
- 36: Stange
- 37: Kopf
- 38: Kopf
- 39: Lagerbuchse
- 40: -
- 41: Lagerbuchse

## Patentansprüche

1. Räderfalzapparat mit mindestens einem Paar Falzwalzen (06) und einem Falzzylinder (02), **dadurch gekennzeichnet, dass** ein Verhältnis der Umfangsgeschwindigkeit des Falzzylinders (02) zur Umfangsgeschwindigkeit der Falzwalzen (06) stufenlos veränderbar ist.

2. Räderfalzapparat nach Anspruch 1, **dadurch gekennzeichnet, dass** der Falzzylinder (02) und die Falzwalzen (06) mittels eines Differentialgetriebes gekoppelt sind.

3. Räderfalzapparat nach Anspruch 1, **dadurch gekennzeichnet, dass** der Falzzylinder (02) von einem Hauptantriebsmotor angetrieben ist, dass dieser Hauptantriebsmotor ausschließlich den Räderfalzapparat antreibend angeordnet ist und dass die Falzwalzen (06) mittels mindestens eines anderen Elektromotors angetrieben sind.

4. Räderfalzapparat nach Anspruch 1 oder 3, **dadurch gekennzeichnet, dass** die Falzwalzen (06) mechanisch unabhängig von dem Falzzylinder (02) angetrieben sind.

5. Räderfalzapparat nach Anspruch 1 oder 3, **dadurch gekennzeichnet, dass** die Falzwalzen (06) und der Falzzylinder (02) mechanisch gekoppelt sind.

6. Räderfalzapparat nach Anspruch 2, **dadurch gekennzeichnet, dass** wenigstens eine der Falzwalzen (06) mit einer am Gestell (27) ortsfesten Drehmomentquelle (28, 29) über eine winkelausgleichende Kupplung (32) verbunden ist.

7. Räderfalzapparat nach Anspruch 6, **dadurch gekennzeichnet, dass** die winkelausgleichende Kupplung (32) als Kardanwelle (32) ausgebildet ist.

8. Räderfalzapparat nach Anspruch 7, **dadurch gekennzeichnet, dass** die Kardanwelle (32) teleskopisch ausziehbar ist.

9. Räderfalzapparat nach Anspruch 3, **dadurch gekennzeichnet, dass** eine Steuerschaltung zum Einstellen der Drehzahl des Elektromotors angeordnet ist.

10. Räderfalzapparat nach Anspruch 2, **dadurch gekennzeichnet, dass** das Differentialgetriebe (16) drei An- oder Abtriebsglieder (17, 24, 26) umfasst, von denen jeweils eines (26) mit dem Falzzylinder (02), eines (17) mit einem Hilfsmotor (18) und eines (24) mit den Falzwalzen (06) verbunden ist.

11. Räderfalzapparat nach Anspruch 10, **dadurch gekennzeichnet, dass** das Differentialgetriebe (16) ein Harmonic-Drive-Getriebe (16) ist.

12. Räderfalzapparat nach Anspruch 11, **dadurch gekennzeichnet, dass** das mit dem Hilfsmotor (18) verbundene Antriebsglied die zentrale Welle (17) des Harmonic-Drive-Getriebes (16) ist.

13. Räderfalzapparat nach Anspruch 1, 2 oder 3, **dadurch gekennzeichnet, dass** eine Voreilung der Falzwalzen (06) zwischen 12 und 16% gegenüber dem Falzzylinder (02) einstellbar ist.

14. Räderfalzapparat nach Anspruch 1 oder 2, **dadurch gekennzeichnet, dass** der Räderfalzapparat einen von einem Hauptantriebsmotor angetriebenen Zylinder (02; 04) aufweist.

15. Räderfalzapparat nach Anspruch 3 oder 14, **dadurch gekennzeichnet, dass** der vom Hauptantriebsmotor (11) angetriebene Zylinder (04) ein Schneidzylinder (04) ist.

16. Räderfalzapparat nach Anspruch 1, 2 oder 3, **dadurch gekennzeichnet, dass** die beiden Falzwalzen (06) zum Antrieb mechanisch gekoppelt sind und einen Elektromotor aufweisen.

17. Räderfalzapparat nach Anspruch 1 oder 3, **dadurch gekennzeichnet, dass** die beiden Falzwalzen (06) mechanisch unabhängig voneinander antreibbar sind und jeweils einen eigenen Elektromotor aufweisen.

18. Räderfalzapparat nach Anspruch 1, 2 oder 3, **dadurch gekennzeichnet, dass** der Falzzylinder (02) ein Falzmesser aufweist

19. Räderfalzapparat nach Anspruch 1, 2 oder 3, **dadurch gekennzeichnet, dass** die Rotationsachsen von Falzzylinder (02) und Falzwalzen (06) in der gleichen Richtung angeordnet sind.

20. Räderfalzapparat nach Anspruch 1, 2 oder 3, **dadurch gekennzeichnet, dass** der Falzzylinder (02) und ein Schneidzylinder (04) einen gemeinsamen Spalt (03) begrenzen.

21. Räderfalzapparat nach Anspruch 14, **dadurch gekennzeichnet, dass** der Hauptantriebsmotor ausschließlich den Räderfalzapparat antreibt.

## Claims

1. A tip-cat folder with at least one pair of folding rollers (06) and one folding cylinder (02), **characterized in that** a ratio of the peripheral speed of the folding cylinder (02) to the peripheral speed of the folding rollers (06) is variable in a continuous manner.

2. A tip-cat folder according to Claim 1, **characterized in that** the folding cylinder (02) and the folding rollers (06) are coupled by means of a differential gearing.

3. A tip-cat folder according to Claim 1, **characterized in that** the folding cylinder (02) is driven by a main driving motor, the said main driving motor is arranged so as to drive the tip-cat folder exclusively, and the folding rollers (06) are driven by means of at least one other electric motor.

4. A tip-cat folder according to Claim 1 or 3, **characterized in that** the folding rollers (06) are driven mechanically in a manner independent of the folding cylinder (02).

5. A tip-cat folder according to Claim 1 or 3, **characterized in that** the folding rollers (06) and the folding cylinder (02) are coupled mechanically.

6. A tip-cat folder according to Claim 2, **characterized in that** at least one of the folding rollers (06) is connected by way of an angle-compensating coupling (32) to a source of torque (28, 29) which is stationary on the stand (27).

7. A tip-cat folder according to Claim 6, **characterized in that** the angle-compensating coupling (32) is designed in the form of a cardan shaft (32).

8. A tip-cat folder according to Claim 7, **characterized in that** the cardan shaft (32) is capable of being drawn out in a telescopic manner.

9. A tip-cat folder according to Claim 3, **characterized in that** a control circuit is provided for setting the rotational speed of the electric motor.

10. A tip-cat folder according to Claim 2, **characterized in that** the differential gearing (16) comprises three driving or driven members (17, 24, 26), of which one (26) is connected to the folding cylinder (02), one (17) to an auxiliary motor (18) and one (24) to the folding rollers (06) in each case.

11. A tip-cat folder according to Claim 10, **characterized in that** the differential gearing (16) is an harmonic-drive gearing (16).

12. A tip-cat folder according to Claim 11, **characterized in that** the drive member connected to the auxiliary motor (18) is the central shaft (17) of the harmonic-drive gearing (16).

13. A tip-cat folder according to Claim 1, 2 or 3, **characterized in that** a lead of the folding rollers (06) of between 12 and 16% with respect to the folding cylinder (02) is capable of being set.

14. A tip-cat folder according to Claim 1 or 2, **characterized in that** the tip-cat folder has a cylinder (02; 04) driven by a main driving motor.

15. A tip-cat folder according to Claim 3 or 14, **characterized in that** the cylinder (04) driven by the main driving motor (11) is a cutting cylinder (04).

16. A tip-cat folder according to Claim 1, 2 or 3, **characterized in that** the two folding rollers (06) are coupled mechanically to the drive and have an electric motor.

17. A tip-cat folder according to Claim 1 or 3, **characterized in that** the two folding rollers (06) are capable of being driven mechanically in a manner independent of each other and have a separate electric motor in each case.

18. A tip-cat folder according to Claim 1, 2 or 3, **characterized in that** the folding cylinder (02) has a folding blade.

19. A tip-cat folder according to Claim 1, 2 or 3, **characterized in that** the axes of rotation of the folding cylinder (02) and the folding rollers (06) are orientated in the same direction.

20. A tip-cat folder according to Claim 1, 2 or 3, **characterized in that** the folding cylinder (02) and a cutting cylinder (04) bound a common gap (03).

21. A tip-cat folder according to Claim 14, **characterized in that** the main driving motor drives the tip-cat folder exclusively.

## Revendications

1. Plieuse à engrenages, comprenant au moins une paire de rouleaux de pliage (06) et un cylindre de pliage (02), **caractérisée en ce que** le rapport des vitesses périphériques du cylindre de pliage (02) par rapport à la vitesse périphérique des rouleaux de pliage (06) est modifiable de façon progressive et continue.

2. Plieuse à engrenages selon la revendication 1, **caractérisée en ce que** le cylindre de pliage (02) et les rouleaux de pliage (06) sont couplés à l'aide d'une transmission différentielle.

3. Plieuse à engrenages selon la revendication 1, **caractérisée en ce que** le cylindre de pliage (02) est entraîné par un moteur d'entraînement principal, **en ce que** ce moteur d'entraînement principal est disposé en entraînant exclusivement la plieuse à engrenages, et **en ce que** les rouleaux de pliage (06) sont entraînés à l'aide d'au moins un autre moteur électrique.

4. Plieuse à engrenages selon la revendication 1 ou 3, **caractérisée en ce que** les rouleaux de pliage (06) sont entraînés mécaniquement, indépendamment du cylindre de pliage (02).

5. Plieuse à engrenages selon la revendication 1 ou 3, **caractérisée en ce que** les rouleaux de pliage (06) et le cylindre de pliage (02) sont couplés mécaniquement.

6. Plieuse à engrenages selon la revendication 2, **caractérisée en ce qu'**au moins l'un des rouleaux de pliage (06) est relié à une source de couple (28, 29), localement fixe sur le bâti (27), par l'intermédiaire d'un accouplement (32) de compensation angulaire.

7. Plieuse à engrenages selon la revendication 6, **caractérisée en ce que** l'accouplement (32) à compensation angulaire est réalisé sous la forme d'arbre de cardan (32).

8. Plieuse à engrenages selon la revendication 7, **caractérisée en ce que** l'arbre de cardan (32) est susceptible d'être extrait de façon télescopique.

9. Plieuse à engrenages selon la revendication 3, **caractérisée en ce qu'**un circuit de commande est disposé pour régler la vitesse de rotation du moteur électrique.

10. Plieuse à engrenages selon la revendication 2, **caractérisée en ce que** la transmission différentielle (13) comprend trois organes menants ou menés (17, 24, 26), dont chaque fois l'un (26) est relié au cylindre de pliage (02), l'un (17) est relié à un moteur auxiliaire (18) et l'un (24) est relié aux rouleaux de pliage (06).

11. Plieuse à engrenages selon la revendication 10, **caractérisée en ce que** la transmission différentielle (16) est une transmission harmonic-drive (16).

12. Plieuse à engrenages selon la revendication 11, **caractérisée en ce que** l'organe menant relié au moteur auxiliaire (18) et l'arbre central (17) de la transmission harmonic-drive (16).

13. Plieuse à engrenages selon la revendication 1, 2 ou 3 **caractérisée en ce qu'**une avance cinématique des rouleaux de pliage (03) est réglable à une valeur, comprise entre 12 et 16 % par rapport au cylindre de pliage (02).

14. Plieuse à engrenages selon la revendication 1 ou 2, **caractérisée en ce que** la plieuse à engrenages présente un cylindre (02 ; 04) entraîné par un moteur d'entraînement principal.

15. Plieuse à engrenages selon la revendication 13 ou 14, **caractérisée en ce que** le cylindre (04) entraîné par le moteur d'entraînement principal (11) est un cylindre de découpage (04).

16. Plieuse à engrenages selon la revendication 1, 2 ou 3, **caractérisée en ce que** les deux rouleaux de pliage (06) sont couplés mécaniquement pour l'entraînement et présentent un moteur électrique.

17. Plieuse à engrenages selon la revendication 1 ou 3, **caractérisée en ce que** les deux rouleaux de pliage (06) sont susceptibles d'être entraînés mécaniquement indépendamment l'un de l'autre et présentent chacun un moteur électrique propre.

18. Plieuse à engrenages selon la revendication 1, 2 ou 3, **caractérisée en ce que** le cylindre de pliage (02) présente une lame de pliage.

19. Plieuse à engrenages selon la revendication 1, 2 ou 3, **caractérisée en ce que** les axes de rotation du cylindre de pliage (02) et des rouleaux de pliage (06) sont disposés dans la même direction.

20. Plieuse à engrenages selon la revendication 1, 2 ou 3, **caractérisée en ce que** le cylindre de pliage (02) et un cylindre de découpage (04) délimitent un intervalle (03) commun.

21. Plieuse à engrenages selon la revendication 14, **caractérisée en ce que** le moteur d'entraînement principal entraîne exclusivement la plieuse à engrenages.
